# EUROPÄISCHE PATENTSCHRIFT

(11) **EP 4 015 978 B1**
(45) Veröffentlichungstag und Bekanntmachung des Hinweises auf die Patenterteilung: **12.03.2025**
(21) Anmeldenummer: 21213606.3
(22) Anmeldetag: 10.12.2021
(51) Int. Cl.: F41C 23/04, F41C 23/00, F41C 23/20, F41A 3/66

(54) **HINTERSCHAFT EINER HANDFEUERWAFFE UND HANDFEUERWAFFE MIT EINEM DERARTIGEN HINTERSCHAFT**
REAR SHAFT OF A HAND FIREARM AND HAND FIREARM WITH SUCH A REAR SHAFT
CROSSE D'UNE ARME À POING ET ARME À POING DOTÉ D'UNE TELLE CROSSE

(30) Priorität: 17.12.2020 DE 102020133914
(43) Veröffentlichungstag der Anmeldung: 22.06.2022
(73) Patentinhaber: Blaser Group GmbH, 88316 Isny (DE)
(72) Erfinder: Wiedemann, Peter, 86937 Scheuring (DE); Seidl, Paul, 88260 Argenbühl (DE); Vetter, Martin, 89081 Ulm (DE); Walter, Henry, 88167 Maierhöfen (DE); Rothärmel, Jürgen, 88316 Isny (DE); Marx, Robin, 88316 Isny (DE); Macher, Thomas, 88179 Oberreute (DE)
(74) Vertreter: Charrier Rapp & Liebau

(56) Entgegenhaltungen:
- EP-A2- 1 975 541
- WO-A1-2007/030843
- US-A- 1 367 996
- US-A1- 2003 140 542

## Beschreibung

Die Erfindung betrifft einen Hinterschaft einer Handfeuerwaffe und eine Handfeuerwaffe mit einem derartigen Hinterschaft.

Aus der US 1 367 996 A ist ein gattungsgemäßer Hinterschaft einer Handfeuerwaffe mit einem vorderen Anschlussbereich zur formschlüssigen Verbindung mit einem Verschlussgehäuse und einer an dem Hinterschaft angeordneten Abzugseinheit mit einem Abzugszüngel und einem sich nach vorne erstreckenden Übertragungselement zur Verbindung des Abzugszüngels mit einem im Verschlussgehäuse angeordneten Abzugsmechanismus bekannt.

In der WO 2007/030843 A1 ist ein Gewehr mit einem zentralen Gehäuse offenbart. An bzw. in dem zentralen Gehäuse sind ein Lauf, ein Vorderschaft, ein Hinterschaft, ein Drehkolbenverschluss, ein Magazin und ein modulartiger Abzug montiert.

Die US 2003/140542 A1 offenbart eine Handfeuerwaffe, bei der an einem Systemkasten eine Abzugseinheit und ein Hinterschaft mit einem Pistolengriff und einer Schulterstütze angeordnet sind.

Aufgabe der Erfindung ist es, einen Hinterschaft einer Handfeuerwaffe und eine Handfeuerwaffe mit einem derartigen Hinterschaft zu schaffen, die eine erhöhte Patronenladekapazität ermöglichen.

Diese Aufgabe wird durch einen Hinterschaft mit den Merkmalen des Anspruchs 1 und durch eine Handfeuerwaffe mit den Merkmalen des Anspruchs 10 gelöst. Vorteilhafte Ausgestaltungen und zweckmäßige Weiterbildungen der Erfindung sind in den Unteransprüchen angegeben.

Erfindungsgemäß ist an dem Hinterschaft eine Abzugseinheit mit einem Abzugszüngel und einem sich nach vorne erstreckenden Übertragungselement zur Verbindung des Abzugszüngels mit einem im Systemkasten angeordneten Abzugsmechanismus angeordnet, wobei das Abzugszüngel und das Übertragungselement in einem am Hinterschaft befestigten Abzugsgehäuse angeordnet sind. Durch die Zurückverlagerung der Abzugseinheit an den Hinterschaft kann das Magazin gegenüber dem Systemkasten auch weiter nach unten vorstehen, so dass die Patronenladekapazität erhöht werden kann. Die kompakte Bauweise kann dennoch beibehalten werden.

In einer besonders vorteilhaften Ausgestaltung kann der Hinterschaft aus einem am Systemkasten befestigbaren Verlängerungsstück und einem am Verlängerungsstück lösbar befestigten hinteren Schaftteil bestehen. Der hintere Schaftteil kann z.B. als relativ zum Verlängerungsstück verstellbare Schulterstütze oder als Schaftkolben aus Holz, Kunststoff oder einem Verbundwerkstoff ausgebildet sein. An dem Verlängerungsstück kann zweckmäßigerweise die Abzugseinheit mit dem Abzugszüngel und dem Übertragungselement angeordnet sein.

Das Übertragungselement kann zweckmäßigerweise in Form einer Stange oder eines Hebels ausgebildet sein. Das Übertragungselement ist vorzugsweise um eine Achse schwenkbar angeordnet und über ein Gelenk mit dem Abzugszüngel derart verbunden, dass das vordere Ende des Übertragungselements durch Ziehen des Abzugszüngels angehoben wird. Das Übertragungselement kann über einen im Abzugsgehäuse axial verschiebbaren Verbindungsstift mit dem im Systemkasten angeordneten Abzugsmechanismus verbunden sein.

Der vordere Anschlussbereich des Hinterschafts ist vorzugsweise an die Form eines Zapfens an der Rückseite des Systemkastens angepasst und weist eine zur Außenform des Zapfens korrespondierende Innenform auf. Dadurch kann eine genaue und reproduzierbare Verbindung zwischen dem Hinterschaft und dem Systemkasten erreicht werden.

Der Hinterschaft kann ein- oder mehrteilig ausgebildet sein. In einer mehrteiligen Ausführung kann der Hinterschaft ein an der Rückseite des Systemkastens befestigbares Verlängerungsstück und eine relativ zum Verlängerungsstück verstellbare Schulterstütze aufweisen. Die Schulterstütze kann auf einem am Verlängerungsstück angeordneten Führungsteil verschiebbar geführt sein.

Zweckmäßigerweise kann die Abzugseinheit mit dem Abzugszüngel und dem Übertragungselement an dem Verlängerungsstück angeordnet sein. An dem Verlängerungsstück kann außerdem ein z.B. als Pistolengriff ausgebildetes Griffstück befestigt sein.

Die Erfindung betrifft außerdem eine Handfeuerwaffe mit einem vorstehend beschriebenen Hinterschaft. In dem Systemkasten der Handfeuerwaffe kann ein über das Übertragungselement mit dem Abzugszüngel am Hinterschaft verbundener Abzugsmechanismus angeordnet sein.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine Handfeuerwaffe in einer Perspektivansicht;
- **Figur 2**: den hinteren Teil der in Figur 1 gezeigten Handfeuerwaffe in einem Längsschnitt;
- **Figur 3**: die in Figur 1 gezeigte Handfeuerwaffe in einer Explosionsansicht;
- **Figur 4**: ein zweites Ausführungsbeispiel einer Handfeuerwaffe in einer Seitenansicht und
- **Figur 5**: den hinteren Teil der in Figur 4 gezeigten Handfeuerwaffe in einem Längsschnitt.

In Figur 1 ist eine hier als Repetiergewehr ausgebildete Handfeuerwaffe mit einem Verschluss- oder Systemkasten 1, einem an der Rückseite des Systemkastens 1 angeordneten Hinterschaft 2, einem an der Vorderseite des Systemkastens 1 angeordneten Vorderschaft 3, einem auf der Oberseite des Systemkastens 1 befestigten Lauf 4 und einem auf dem Systemkasten 1 längsverschiebbar angeordneten Verschluss 5 in einer Perspektivansicht gezeigt. Die Handfeuerwaffe ist bei der gezeigten Ausführung als Geradzug-Repetiergewehr mit einem als Radialbundverschluss ausgebildeten Verschluss 5 ausgeführt. Der Verschluss 5 enthält ein einen mittels eines Kammergriffs 6 zwischen einer zurückgezogenen Öffnungsstellung und einer vorderen Schließstellung verschiebbares Verschlussgehäuse 7 mit einem an der Rückseite des Verschlussgehäuses 7 angeordneten Spannschieber 8. Auf einem im Durchmesser erweiterten hinteren Endteil 9 des Laufs 4 ist eine hier als Picatinny-Schiene ausgebildete Montageeinrichtung 10 zur Montage eines Zielfernrohrs oder anderer Anbaugeräte befestigt.

Wie aus Figur 2 hervorgeht, enthält der Verschluss 5 einen im Verschlussgehäuse 7 axial verschiebbar angeordneten Verschlusskopf 11 und eine um den Verschlusskopf 11 angeordnete Spreizhülse 12, durch die der Verschluss 5 in dem im Durchmesser erweiterten hinteren Endteil 9 des Laufs 4 verriegelt werden kann. In dem Verschlusskopf 11 ist ein mittels einer Schlagbolzenfeder 13 beaufschlagbarer Schlagbolzen 14 mit einer Schlagbolzenrast 15 axial verschiebbar geführt. Durch den Spannschieber 8 kann die Schlagbolzenfeder 13 gespannt bzw. entspannt werden. In dem Systemkasten 1 ist ein Abzugsmechanismus mit einem mit der Schlagbolzenrast 15 zusammenwirkenden und mittels eines stiftförmigen Verbindungselements 16 betätigbaren Abzugsstollen 17 untergebracht. Der Aufbau und die Funktionsweise des im Systemkasten 1 angeordneten Abzugsmechanismus ist in der DE 10 2010 051 641 B3 ausführlich beschrieben. Auf deren Offenbarungsgehalt wird bezüglich des im Systemkasten 1 untergebrachten Abzugsmechanismus ausdrücklich Bezug genommen. Aus Figur 2 ist außerdem ersichtlich, dass der Systemkasten 1 einen nach unten offenen Magazinschacht 18 zur Aufnahme eines auch großvolumigen, gegenüber dem Systemkasten 1 nach unten vorstehenden Magazins 19 enthält.

In den Figuren 2 und 3 ist erkennbar, dass der Hinterschaft 2 ein an der Rückseite des Systemkastens 1 befestigtes Verlängerungsstück 20, ein an dem Verlängerungsstück 20 befestigtes rohrförmiges Führungsteil 21 und eine auf dem Führungsteil 21 verschiebbar geführte Schulterstütze 22 umfasst. Das Verlängerungsstück 20 ist auf einen an der Rückseite des Systemkastens 1 angeformten trapez- oder keilförmigen Zapfen 23 formschlüssig aufgesetzt und durch zwei Schrauben 24 fixiert. Hierzu weist das Verlängerungsstück 20 an seiner dem Systemkasten 1 zugewandten Stirnseite eine an die Form des Systemkastens 1 angepasste Kontur mit einem an die Form des Zapfens 23 angepassten vorderen Anschlussbereich 25 auf. Der Anschlussbereich 25 ist hier als eine zur Form des Zapfens 23 korrespondierende Vertiefung mit einer der Außenkontur des Zapfens 23 entsprechenden Innenkontur ausgeführt.

Wie aus Figur 3 hervorgeht, verbreitert sich der trapez- oder keilförmige Zapfen 23 und entsprechend auch der als Vertiefung ausgebildete Anschlussbereich 25 des Verlängerungsstücks 20 nach unten, so dass das Verlängerungsstück 20 abgestützt und gegen seitliche Verschiebung gesichert ist. Auf dem rohrförmigen Führungsteil 21 ist die Schulterstütze 22 axial verschiebbar geführt und über einen mittels eines Hebels 26 betätigbaren Rastmechanismus 27 in vorgegebenen Auszieh- oder Einschubstellungen arretierbar. Das rohrförmige Führungsteil 21 ist über ein Gewinde 28 in eine Gewindebohrung 29 am hinteren Ende des Verlängerungsstück 20 eingeschraubt.

An der Unterseite des Verlängerungsstücks 20 ist eine in Figur 2 gezeigte Abzugseinheit 30 mit einem um eine Querachse 31 schwenkbaren Abzugszüngel 32 und einem sich in Schussrichtung gesehen nach vorne erstreckenden Übertragungselement 33 zur Verbindung des Abzugszüngels 32 mit dem im Systemkasten 1 untergebrachten Abzugsmechanismus angeordnet. Das Abzugszüngel 32 und das Übertragungselement 33 sind in einem an der Unterseite des Verlängerungsstücks 20 befestigten Abzugsgehäuse 34 angeordnet. Das in Form einer Stange oder eines Hebels ausgebildete Übertragungselement 33 ist innerhalb des Abzugsgehäuses 34 um eine in der Mitte angeordnete Achse 35 schwenkbar angeordnet und über ein am hinteren Ende des Übertragungselements 33 angeordnetes Gelenk 36 mit dem Abzugszüngel 32 derart verbunden, dass das vordere Ende des Übertragungselements 33 durch Ziehen des Abzugszüngels 32 angehoben wird. Über das Übertragungselement 33 und einen Verbindungsstift 37 ist das Abzugszüngel 32 mit dem stiftförmigen Verbindungselements 16 des im Systemkasten 1 untergebrachten Abzugsmechanismus verbunden. Der Verbindungsstift 37 ist in einem nach oben vorstehenden Ansatz des Abzugsgehäuses 34 axial verschiebbar geführt.

An der Unterseite des Verlängerungsstücks 20 ist außerdem ein hier als Pistolengriff ausgebildetes Griffstück 38 mit einer auswechselbaren Einlage 39 befestigt. Das hinter dem Abzugszüngel 32 angeordnete Griffstück 38 ist zusammen mit dem Abzugsgehäuse 34 über eine Schraube 40 an der Unterseite des Verlängerungsstücks 20 festgeschraubt.

In Figur 3 ist erkennbar, dass der Vorderschaft 3 aus einem an der Vorderseite des Systemkastens 1 befestigten Vorderschaftteil 41 mit einer auswechselbaren Einlage 42 und einem an der Vorderseite des Vorderschaftteils 41 befestigten Vorderschaftabschluss 43 besteht. Das Magazin 19 weist ein Magazingehäuse 44, einen Magazinanschlag 45, einen Magazinboden 46 und einen im Magazingehäuse 44 angeordneten Magazineinsatz 47 mit einem mittels einer Magazinfeder 48 beaufschlagten Patronenzubringer 49 auf.

In den Figuren 4 und 5 ist ein weiteres Ausführungsbeispiel einer Handfeuerwaffe mit einem alternativen Hinterschaft 2 gezeigt. Auch bei dieser Ausführung weist der Hinterschaft 2 ein am Systemkasten 1 befestigbares Verlängerungsstück 20 und ein am Verlängerungsstück 20 lösbar befestigbares hinteres Schaftteil auf. Das hintere Schafttteil ist hier als nicht verstellbarer Schaftkolben 50 mit einem Griffteil 51 und einem Griffloch 52 ausgeführt. An dem z.B. aus Holz oder Kunststoff bestehenden und über Schrauben 53 und 54 am Verlängerungsstück 20 befestigten Schaftkolben 50 können z.B. aus Leder oder einem anderen Material bestehende Einlagen 55 und 56 angeordnet sein. An hinteren Ende des Schaftkolbens 50 ist in an sich bekannter Weise eine Schaftendkappe 57 befestigt. Auch bei dieser Ausführung ist an dem Verlängerungsstück 20 des Hinterschafts 2 eine Abzugseinheit mit einem Abzugszüngel 32 angeordnet. Ansonsten entspricht der Aufbau der Handfeuerwaffe der zuvor beschriebenen Ausführung, so dass einander entsprechende Bauteile mit denselben Bezugszeichen versehen sind und auf deren Beschreibung verwiesen wird.

### Bezugszeichenliste

- 1: Systemkasten
- 2: Hinterschaft
- 3: Vorderschaft
- 4: Lauf
- 5: Verschluss
- 6: Kammergriff
- 7: Verschlussgehäuse
- 8: Spannschieber
- 9: Endteil
- 10: Montageeinrichtung
- 11: Verschlusskopf
- 12: Spreizhülse
- 13: Schlagbolzenfeder
- 14: Schlagbolzen
- 15: Schlagbolzenrast
- 16: Verbindungselement
- 17: Abzugsstollen
- 18: Magazinschacht
- 19: Magazin
- 20: Verlängerungsstück
- 21: Führungsteil
- 22: Schulterstütze
- 23: Zapfen
- 24: Schraube
- 25: Anschlussbereich
- 26: Hebel
- 27: Rastmechanismus
- 28: Gewinde
- 29: Gewindebohrung
- 30: Abzugseinheit
- 31: Querachse
- 32: Abzugszüngel
- 33: Übertragungselement
- 34: Abzugsgehäuse
- 35: Achse
- 36: Gelenk
- 37: Verbindungsstift
- 38: Griffstück
- 39: Einlage
- 40: Schraube
- 41: Vorderschaftteil
- 42: Einlage
- 43: Vorderschaftabschluss
- 44: Magazingehäuse
- 45: Magazinanschlag
- 46: Magazinboden
- 47: Magazineinsatz
- 48: Magazinfeder
- 49: Patronenzubringer
- 50: Schaftkolben
- 51: Griffteil
- 52: Griffloch
- 53: Schraube
- 54: Schraube
- 55: Einlage
- 56: Einlage
- 57: Schaftendkappe

## Patentansprüche

1. Hinterschaft (2) einer Handfeuerwaffe mit einem vorderen Anschlussbereich (25) zur formschlüssigen Verbindung mit einem Systemkasten (1), wobei an dem Hinterschaft (2) eine Abzugseinheit (30) mit einem Abzugszüngel (32) und einem sich nach vorne erstreckenden Übertragungselement (33) zur Verbindung des Abzugszüngels (32) mit einem im Systemkasten (1) angeordneten Abzugsmechanismus (16, 17) angeordnet ist, wobei das Abzugszüngel (32) und das Übertragungselement (33) in einem am Hinterschaft (2) befestigten Abzugsgehäuse (34) angeordnet sind.

2. Hinterschaft (2) nach Anspruch 1, **dadurch gekennzeichnet, dass** er aus einem am Systemkasten (1) befestigbaren Verlängerungsstück (20) und einem am Verlängerungsstück (20) lösbar befestigten hinteren Schaftteil (22; 50) besteht.

3. Hinterschaft (2) nach Anspruch 2, **dadurch gekennzeichnet, dass** der hintere Schaftteil (22; 50) als relativ zum Verlängerungsstück (20) verstellbare Schulterstütze (22) oder als Schaftkolben (50) ausgebildet ist.

4. Hinterschaft (2) nach Anspruch 3, **dadurch gekennzeichnet, dass** die Schulterstütze (22) auf einem am Verlängerungsstück (20) angeordneten Führungsteil (21) verschiebbar geführt ist.

5. Hinterschaft (2) nach einem der Ansprüche 2 bis 4, **dadurch gekennzeichnet, dass** die Abzugseinheit (30) mit dem Abzugszüngel (32) und dem Übertragungselement (33) an dem Verlängerungsstück (20) angeordnet ist.

6. Hinterschaft (2) nach einem der Ansprüche 1 bis 5, **dadurch gekennzeichnet, dass** das in Form einer Stange oder eines Hebels ausgebildete Übertragungselement (33) um eine Achse (35) schwenkbar angeordnet und über ein Gelenk (36) mit dem Abzugszüngel (32) derart verbunden ist, dass das vordere Ende des Übertragungselements (33) durch Ziehen des Abzugszüngels (32) angehoben wird.

7. Hinterschaft (2) nach Anspruch 6, **dadurch gekennzeichnet, dass** das Abzugszüngel (32) über das Übertragungselement (33) und einen im Abzugsgehäuse (34) axial verschiebbaren Verbindungsstift (37) mit dem im Systemkasten (1) angeordneten Abzugsmechanismus (16, 17) verbunden ist.

8. Hinterschaft (2) nach einem der Ansprüche 1 bis 7, **dadurch gekennzeichnet, dass** der vordere Anschlussbereich (25) an die Form eines Zapfens (23) an der Rückseite des Systemkastens (1) angepasst ist und eine zur Außenform des Zapfens (23) korrespondierende Innenform aufweist.

9. Hinterschaft (2) nach einem der Ansprüche 2 bis 8, **dadurch gekennzeichnet, dass** an dem Verlängerungsstück (20) ein Griffstück (38) befestigt ist.

10. Handfeuerwaffe mit einem Systemkasten (1) und einem an dem Systemkasten (1) angeordneten Hinterschaft (2), **dadurch gekennzeichnet, dass** der Hinterschaft (2) nach einem der Ansprüche 1 bis 9 ausgebildet ist.

11. Handfeuerwaffe nach Anspruch 10, **dadurch gekennzeichnet, dass** in dem Systemkasten (1) ein über das Übertragungselement (33) mit dem Abzugszüngel (32) am Hinterschaft (2) verbundener Abzugsmechanismus (16, 17) angeordnet ist.

## Claims

1. A buttstock (2) of a firearm with a front connection area (25) for positive connection to a receiver (1), wherein a trigger unit (30) with a trigger latch (32) and a transfer element (33) extending forward for connection of the trigger latch (32) to a trigger mechanism (16, 17) is arranged in the receiver (1), wherein the trigger latch (32) and the transfer element (33) being arranged in a trigger housing (34) are attached to the buttstock (2).

2. The buttstock (2) according to claim 1, **characterised in that** it includes an extension piece (20) fastenable to the receiver (1) and a rear shaft part, (22; 50) which is releasably fastened to the extension piece (20).

3. The buttstock (2) according to claim 2, **characterised in that** the rear shaft part (22; 50) is designed as a shoulder stock (22) adjustable relative to the extension piece (20) or as a butt (50).

4. The buttstock (2) according to claim 3, **characterised in that** the shoulder support (22) is movably guided on a guide part (21) arranged on the extension piece (20).

5. The buttstock (2) according to one of claims 2 to 4, **characterised in that** the trigger unit (30) with the trigger latch (32) and the transfer element (33) is arranged on the extension piece (20).

6. The buttstock (2) according to one of the claims 1 to 5, **characterised in that** the transfer element (33) in the form of a rod or a lever is arranged pivotably on an axis (35) and is connected via a joint (36) to the trigger latch (32) in a way that the front end of the transmission element (33) is raised by pulling the trigger latch (32).

7. The buttstock (2) according to claim 6, **characterised in that** the trigger latch (32) is connected to the trigger mechanism (16, 17) arranged in the receiver (1) via the transfer element (33) and a connection pin (23) axially movable in the trigger housing (34).

8. The buttstock (2) according to one of claims 1 to 7, **characterised in that** the front connection area (25) is adapted to the shape of a pin (23) on the back of the receiver (1) and has an internal shape corresponding to the external shape of the pin (23).

9. The buttstock (2) according to one of claims 2 to 8, **characterised in that** a grip piece (38) is fastened to the extension piece (20).

10. Firearm with a receiver (1) and a buttstock (2) attached to the receiver (1), **characterised in that** the buttstock (2) is designed according to one of claims 1 to 9.

11. Firearm according to claim 10, **characterized in that** a trigger mechanism (16, 17) connected to the trigger latch (32) on the buttstock (2) via the transfer element (33) is arranged in the receiver (1).

## Revendications

1. Crosse (2) d'une arme à feu portative avec une zone de raccordement avant (25) pour la liaison par coopération de formes avec une boîte de culasse (1), dans laquelle une unité de détente (30) avec une queue de détente (32) et un élément de transmission (33) s'étendant vers l'avant pour la liaison de la queue de détente (32) à un mécanisme de détente (16, 17) disposé dans la boîte de culasse (1) est disposée sur la crosse (2), dans laquelle la queue de détente (32) et l'élément de transmission (33) sont disposés dans un boîtier de détente (34) fixé sur la crosse (2).

2. Crosse (2) selon la revendication 1, **caractérisée en ce qu'**elle est constituée d'une pièce de prolongement (20) pouvant être fixée sur la boîte de culasse (1) et d'une partie de tige arrière (22 ; 50) fixée de manière détachable sur la pièce de prolongement (20).

3. Crosse (2) selon la revendication 2, **caractérisée en ce que** la partie de tige arrière (22 ; 50) est réalisée en tant que support d'épaule (22) réglable par rapport à la pièce de prolongement (20) ou sous la forme d'un piston de tige (50).

4. Crosse (2) selon la revendication 3, **caractérisée en ce que** le support d'épaule (22) est guidé déplaçable sur une partie de guidage (21) disposée sur la pièce de prolongement (20).

5. Crosse (2) selon l'une quelconque des revendications 2 à 4, **caractérisée en ce que** l'unité de détente (30) avec la queue de détente (32) et l'élément de transmission (33) est disposée sur la pièce de prolongement (20).

6. Crosse (2) selon l'une quelconque des revendications 1 à 5, **caractérisée en ce que** l'élément de transmission (33) réalisé sous la forme d'une barre ou d'un levier est disposé de manière à pouvoir pivoter autour d'un axe (35) et relié à la queue de détente (32) par l'intermédiaire d'une articulation (36), de telle sorte que l'extrémité avant de l'élément de transmission (33) est soulevée par traction de la queue de détente (32).

7. Crosse (2) selon la revendication 6, **caractérisée en ce que** la queue de détente (32) est reliée au mécanisme de détente (16, 17) disposé dans la boîte de culasse (1) par l'intermédiaire de l'élément de transmission (33) et d'une tige de liaison (37) mobile axialement dans le boîtier de détente (34).

8. Crosse (2) selon l'une quelconque des revendications 1 à 7, **caractérisée en ce que** la zone de raccordement avant (25) est adaptée à la forme d'un tourillon (23) sur la face arrière de la boîte de culasse (1) et présente une forme intérieure correspondant à la forme extérieure du tourillon (23).

9. Crosse (2) selon l'une quelconque des revendications 2 à 8, **caractérisée en ce qu'**une pièce de préhension (38) est fixée sur la pièce de prolongement (20).

10. Arme à feu portative avec une boîte de culasse (1) et une crosse (2) disposée sur la boîte de culasse (1), **caractérisée en ce que** la crosse (2) est réalisée selon l'une quelconque des revendications 1 à 9.

11. Arme à feu portative selon la revendication 10, **caractérisée en ce qu'**un mécanisme de détente (16, 17) relié à la queue de détente (32) sur la crosse (2) par l'intermédiaire de l'élément de transmission (33) est disposé dans la boîte de culasse (1).
